# EUROPÄISCHE PATENTSCHRIFT

(11) **EP 2 871 301 B1**
(45) Veröffentlichungstag und Bekanntmachung des Hinweises auf die Patenterteilung: **24.05.2017**
(21) Anmeldenummer: 13191920.1
(22) Anmeldetag: 07.11.2013
(51) Int. Cl.: E04F 13/04, E04F 13/08, E04B 1/76

(54) **Verfahren und Trägerteil zur Anbringung von dämmenden Baumitteln an Gebäudewänden**
Method and support component for attaching insulating constructions to the walls of buildings
Procédé et pièce de support pour l'application de moyens de construction isolants sur des parois de bâtiment

(43) Veröffentlichungstag der Anmeldung: 13.05.2015
(73) Patentinhaber: Ranit Austria GmbH, 6830 Rankweil (AT)
(72) Erfinder: Keckeis, Harald, 6830 Rankweil (AT)
(74) Vertreter: Grosse, Wolf-Dietrich Rüdiger

(56) Entgegenhaltungen:
- WO-A1-02/25034
- DE-U1-202010 004 014
- FR-A1- 2 483 992
- US-A- 5 423 154

## Beschreibung

Die Erfindung betrifft ein Trägerteil zur Anbringung von dämmenden, isolierenden Baumitteln wie Wärmedämmplatten, Sanierplatten, Klinker, Putz oder dergleichen an Innen- und / oder Außenwänden von Gebäuden, wobei die Baumittel unter Zwischenschaltung von den am Untergrund mittels Befestigungselementen verankerten Trägerteilen gehalten werden, wobei das Trägerteil einen von Längsstegen und Stirnseitenstegen begrenzten Grundkörper aufweist, der zur Aufnahme von Befestigungselementen mit in einem festen Rastermaß voneinander beabstandeten Durchgangsöffnungen versehen ist,

Zu Zwecken wie einer guten Wärmeisolierung und / oder Sanierung beispielsweise von Altputz sowie bestehenden Dämmfassaden von Gebäuden, wie auch das Vorsehen von Innendämmungen und Sanierdämmplatten, z. B. zur Schimmelsanierung, und auf Wärmedämmverbundsystemen (WDVS) beruhenden Außendämmungen oder Klinker- und Steinfassaden, erfordert in jedem Fall der Untergrund eine besondere Aufmerksamkeit und muss insgesamt der DIN 18202 "Maßtoleranzen im Hochbau-Ebenheitstoleranzen für nicht flächenfertige Wände" entsprechen. Bei außerhalb der Toleranzen liegenden Unebenheiten kann die Fläche mit Putz egalisiert bzw. geringe Unebenheiten können mit einer Kleberschicht ausgeglichen werden. Sofern ein nicht tragfähiger Untergrund vorliegt, z. B. vorhandene Beschichtungen und Putze, die sich nicht restlos entfernen lassen, müssen die aufzubringenden Dämmstoff- oder Sanierplatten zusätzlich zur Verklebung noch mechanisch befestigt werden oder der Untergrund ist mechanisch so zu sichern, dass dieser eine ausreichende Haftung gewährleisten kann.

Dazu sind in der Praxis Schienensysteme im Einsatz, bei denen im Querschnitt im Wesentlichen U-förmige Halteschienen mit speziellen, bauaufsichtlich zugelassenen Schlag- oder Schraubdübeln mit Kragenkopf horizontal voneinander beabstandet an dem Untergrund bzw. der Wand befestigt werden. Die dann in die Halteschienen einzustellenden Dämm- oder Sanierplatten müssen umlaufend genutet sein und werden zudem mit vertikalen Verbindungsleisten untereinander gehalten. Zusätzlich zur Schienenbefestigung ist auf der Rückseite der Dämm- oder Sanierplatten auf mindestens 20 % der Fläche Klebespachtel punktförmig aufzutragen. In Abhängigkeit der Windlastnorm DIN 1055-4 2005 sind die Platten außerdem mit bauaufsichtlich zugelassenen, entsprechend der Untergründe mit den passenden Langen ausgewählten Tellerdübeln zu befestigen.

Aus der US 5 423 154 A sind Trägerteile der eingangs genannten Art bekannt. Einzelne vorgefertigte Trägerteile lassen sich zu einem vervielfachte Durchgangsöffnungen bereitstellenden, großflächigen Trägerteil zusammensetzen, das am Untergrund befestigt und verputzt wird. Anschließend können die Baumittel wie Wärmeplatten oder dergleichen daran angebracht werden. Damit sich das erreichen läßt, sind auch hier wiederum die Trägerteile als aufwändige, schienenartige, mit abgewinkelten Stegen bzw. Kragen versehene Strukturelemente ausgebildet, was dann auch erfordert, dass die anzubringenden Platten mit Nuten versehen sind.

Durch die EP 1 337 725 B1 ist es zum Befestigen von Wärmedämmplatten an einer Wand oder einer Decke, insbesondere zum nachträglichen Anbringen an einem Altbau, bekannt geworden, die Wärmedämmplatten ohne sie durchsetzenden Befestigungselementen durch Verkleben an den Untergrund anzubringen. Hierzu werden Dübel, die einen unmittelbar zur Spreizzone benachbarten Dübelkopf aufweisen, in einer derartigen Anzahl auf der Wand bzw. der Decke versetzt, dass auf jede Wärmedämmplatte mehrere Dübel kommen. Das vorbereitend ist es erforderlich, dass auf dem Untergrund zunächst die durch das benötigte Versatzmuster vorgegebenen Befestigungspunkte für die Dübel ausge- bzw. vermessen und markiert werden, um dann die Bohrlöcher herstellen, die Dübel darin einsetzen und durch Einschrauben eines Gewindestifts oder durch Einschlagen eines Nagels spreizen zu können. Auf die Dübelköpfe der solchermaßen verankerten Dübel und auf den Untergrund wird danach Klebstoff aufgetragen, so dass sich danach die Wärmedämmplatten andrücken lassen.

Der Erfindung liegt die Aufgabe zugrunde, Trägerteile der eingangs genannten Art zu schaffen, mit denen sich bei Alt- und Neubauten die Dämmungen mit verschiedensten Baumitteln in einfacherer Weise und mit verringertem Montageaufwand erreichen bzw. die Baumittel am jeweiligen Untergrund anbringen und befestigen lassen. Unter Baumitteln werden hierbei insbesondere Wärmedämmplatten, Sanierplatten, Klinker, Putz, z. B. Unterputz mit und ohne Armierung, Sanierputz mit und ohne Armierung, Armiersysteme bei neuen oder zu sanierenden Wärmedämmsystemen oder dergleichen verstanden, wobei der Untergrund beispielsweise Mauerwerk, Holz oder insbesondere Dämmstoff bzw. ein schon bestehendes Dämmsystem sein kann.

Diese Aufgabe wird erfindungsgemäß dadurch gelöst, dass die Stirnseitenstege gegenüber den Längsstegen kürzer und in Form einer Pfeilspitze mit in symmetrischer Anordnung zwei schräg verlaufenden Stoßkantenstegen ausgebildet. Im Gegensatz zu optional einer Schrägkante, wie bei einem Bilderrahmen vorhanden, bieten die beiden jeweils mit 45° Schrägen ausgebildeten Stoßkantenstege ein ineinandergreifendes Anreihen von Trägerteilmodulen zu einer Gesamttragkonstruktion.

Abgesehen davon, dass Platten mit gefrästen Nuten nicht mehr erforderlich sind, läßt sich weiterhin das Trägerteil selbst in einer einheitlich vorgegebenen Abmessung herstellen, wobei auch das aus gleichen Trägerteilen zusammengefügte, insbesondere quaderförmige, großflächige Trägerteilmodul in sich nochmals eine Rasterung besitzt, nämlich im Zusammenspiel mit den weiteren angefügten, somit ebenfalls gleichen Trägerteilmodulen. Wenn das Trägerteil beispielsweise eine Länge von 40 cm und eine Breite von 10 cm aufweist, lässt sich ein zudem für die Statik einfacher Nachweis einer mindestens 40 %igen Kontaktfläche zwischen dem Untergrund und dem an dem Trägerteilmodul zu befestigenden Baumitteln erreichen.

Die zusammengesetzten Trägerteilmodule sind selbsttragend, so dass der Monteur zum Einbringen der Bohrlöcher und der Befestigungselemente wie Beton, Mauerwerksschrauben, Holzschrauben, Bolzen mittels Bolzenschubgeräten, Stahlnägeln oder auch Dübeln mit Schrauben beide Hände frei hat. Die Befestigungsmittel werden variabel, angepasst an den Untergrund (wie Beton, Altputz, bestehende Dämmung, Gipskarton, Holz) und den auftretenden Lasten eingesetzt.

Auf die am Untergrund befestigten Trägerteile und / oder Trägerteilmodule kann vor dem Anbringen der Baumittel eine mechanische Haftbrücke aufgebracht werden. Das können, um einen optimalen Lastabtrag für beispielsweise Sanierputz bei nicht tragfähigen Untergründen zu ermöglichen, aufclipsbare Glasfasergewebe oder aufclipsbare Stahlarmierungs-Gitterbahnen, punktgeschweißt und dick verzinkt als Putzarmierung, wie Streckmetall, Ziegelrabitz, etc., sein. Aber auch schon die Trägerteilmodule allein stellen natürlich bereits eine Haftbrücke bereit, z. B. bei der Sanierung von bestehenden Dämmfassaden für die neue Dämmfassade, wobei die befestigten Trägerteilmodule bei hohl liegenden Fassaden sogar ein gleichmäßiges Andrücken der bestehenden Dämmfassade bewirken.

Nach einem vorteilhaften Vorschlag der Erfindung ist das Trägerteil zum rechtwinkligen Zusammensetzen gleicher Trägerteile zu einem aus drei oder vier Teilträgerteilen bestehenden Trägerteilmodul und zum Aneinanderreihen von Trägerteilmodulen zu einer Gesamttragkonstruktion mit ineinandergreifenden, vorzugsweise an den schrägen Stoßkantenstegen vorgesehenen Einclipsmitteln ausgebildet. Auf die untersten Trägerteilmodule, die aus vier Trägerteilen quaderförmig zusammengesetzt sind, der Gesamttragkonstruktion lassen sich nach unten offene, aus drei Trägerteilen zusammengesetzte Trägerteilmodule aufsetzen, so dass die Gesamttragkonstruktion dann trotzdem Trägerteilmodule mit jeweils vier Trägerteilen aufweist.

Nach einer Ausgestaltung der Erfindung ist das Trägerteil mit einer von den umlaufenden Längs- und Stirnseitenstegen eingeschlossenen Netzstruktur ausgebildet, wobei diese in ihrem durch die Mittenachse des Trägerteils bzw. Grundkörpers vorgegebenen Zentrum die im Rastermaß beabstandet voneinander angeordneten Durchgangsöffnungen aufweist. Die verzweigte Netzstruktur unterstützt, wie zuvor schon erläutert, dass sich ein im Endeffekt das Baumittel tragender Klebstoff oder beim Verputzen von Fassaden oder Wänden der Putz besser einbetten kann. Die Trägerteile mit Pfeilspitze stellen somit einen Putzhaltepfeil oder einen Putzklebepfeil mit einem definierten, vorgegebenen Raster dar, womit einerseits die notwendige Kontaktfläche sichergestellt wird und andererseits ein nicht tragfähiger Untergrund vom aufzubringenden Baumittel, z. B. Dämmstoff oder Sanierplatte, entkoppelt und der Lastabtrag über die Befestigungselemente an den Untergrund geleitet wird.

Weitere Merkmale und Einzelheiten der Erfindung ergeben sich aus den Ansprüchen und der nachfolgenden Beschreibung eines in den Zeichnungen dargestellten Ausführungsbeispiels der Erfindung. Es zeigen:
- Figur 1: als Einzelheit in der Draufsicht ein Trägerteil bzw. eine Halteplatte, das bzw. die an einem nicht dargestellten Untergrund befestigt wird, um daran dann Baumittel anzubringen; und
- Figur 2: in der Draufsicht eine aus den Trägerteilen der Figur 1 zusammengesetzte, beliebig erweiterbare Gesamttragkonstruktion, die aus über- und nebeneinanderliegend miteinander verbundenen, quaderförmigen Trägerteilmodulen besteht, wobei die Trägerteilmodule ein durch die Abmessungen der Trägerteile vorgegebenes, einheitliches Raster definieren.

Das Trägerteil bzw. die Halteplatte 1 der Figur 1 ist als ein von Längsstegen 2 und demgegenüber kurzen Stirnseitenstegen 3 begrenzter Grundkörper mit beispielsweise einem Längen- zu Breitenverhältnis von 4 :1 ausgebildet. Die Stirnseitenstege 3 weisen die Form einer Pfeilspitze mit in symmetrischer Anordnung zwei schräg verlaufenden Stoßkantenstegen 3a, 3b auf. Zur Verbindung gleicher Trägerteile bzw. Halteplatten 1 miteinander, sind in bevorzugter Ausführung an allen vier Stoßkantenstegen 3a, 3b Einclipsmittel 4 vorgesehen, die ein einfaches Zusammenfügen der Trägerteile 1 ermöglichen. Die Trägerteile 1 sind innenliegend mit Netzstrukturen 5a, 5b, 5c ausgebildet, die untereinander sowie mit den Längsstegen 2 und Stirnseitenstegen 3 verzweigt sind und in ihrem Zentrum in einem Rastermaß 6 angeordnete Durchgangsöffnungen 7 aufweisen, durch die nicht dargestellte Befestigungsmittel zum Festlegen des Trägerteils am Untergrund eingebracht werden.

In Figur 2 ist ein Beispiel für eine aus Trägerteilen 1 über deren Einclipsmittel 4 zusammengefügte Gesamttragkonstruktion 8 dargestellt. Die einzelnen Trägerteile bzw. Halteplatten 1 werden über ihre korrespondierenden Einclipsmittel 4 zunächst zu großflächigen Trägerteilmodulen zusammengesetzt, wobei die in der Gesamttragkonstruktion 8 untersten Trägerteilmodule 9a aus vier quaderförmig zusammengesetzten Trägerteilen 1 bestehen, während die darüber angeordneten Trägerteilmodule 9b aus drei Trägerteilen 1 U-förmig zusammengesetzt sind und mit ihren nach unten offenen Seiten an das jeweils untere Trägerteilmodul angeclipst werden, so dass sich dann insgesamt wieder eine für alle Trägerteilmodule allseitig geschlossene Quaderform ergibt. Damit liegt eine Gesamttragkonstruktion 8 mit einerseits einer durch die einheitlichen Trägerteilmodule 9a, 9b und andererseits den im Rastermaß 6 vorgesehenen Durchgangsöffnungen 7 bestimmten Rasterung vor.

Durch die Eckverbindungen über die Einclipsmittel 4 an den Stoßkantenstegen 3a, 3b der Pfeilspitzen der Trägerteile 1 sind sowohl die Trägerteilmodule 9a, 9b als auch die Gesamttragkonstruktion 8 selbsttragend. Die Gesamttragkonstruktion 8 kann daher an den Untergrund gestellt werden, an dem sie einen ausreichenden, provisorischen Halt findet, so dass der Monteur beide Hände zum Einbringen der Bohrlöcher und Befestigungsmittel frei hat. Ein Aufzeichnen von Befestigungspunkten am Untergrund ist nicht erforderlich, denn die im Rastermaß vorgesehenen Durchgangsöffnungen 7 geben die Befestigungspunkte vor, wobei nicht alle Durchgangsöffnungen belegt zu werden brauchen, z. B. bei an der Gesamttragkonstruktion 8 anzubringenden weniger schweren Baumitteln bzw. Dämm- und Isolierplatten oder dergleichen.

Nach dem Befestigen am Untergrund erlauben die Trägerteilmodule 9a, 9b bzw. die Gesamttragkonstruktion 8 gleichzeitig beispielsweise eine einfache Bearbeitung bei maschinell aufgetragenen Dämmplatten- oder Fließen- bzw. Steinklebern, die sich nämlich in die Netzstrukturen 5a, 5b, 5c einbetten lassen. Schließlich lassen sich auf die befestigte Gesamttragkonstruktion 8 vor dem Aufbringen der Baumittel in einfacher Weise auch mechanische Haftbrücken zwischenschalten oder Sanierputz direkt aufbringen, wobei die Trägerteilmodule 9a, 9b bzw. die Gesamttragkonstruktion 8 bei nicht tragfähigen Untergründen in jedem Fall einen optimalen Lastabtrag bietet.

### Bezugszeichenliste

- 1: Trägerteil / Halteplatte
- 2: Längssteg / Begrenzungssteg
- 3: Stirnseitensteg / Begrenzungssteg
- 3a, b: Stoßkantensteg
- 4: Einclipsmittel
- 5a, b, c: Netzstruktur
- 6: Rastermaß
- 7: Durchgangsöffnung
- 8: Gesamttragkonstruktion
- 9a, b: Trägerteilmodul

## Patentansprüche

1. Trägerteil (1) zur Anbringung von dämmenden, isolierenden Baumitteln wie Wärmedämmplatten, Sanierplatten, Klinker, Putz oder dergleichen an Innen- und / oder Außenwänden von Gebäuden, wobei die Baumittel unter Zwischenschaltung von den am Untergrund mittels Befestigungselementen verankerten Trägerteilen gehalten werden, wobei das Trägerteil einen von Längsstegen (2) und Stirnseitenstegen (3; 3a, 3b) begrenzten Grundkörper aufweist, der zur Aufnahme von Befestigungselementen mit in einem festen Rastermaß (6) voneinander beabstandeten Durchgangsöffnungen (7) versehen ist,
**dadurch gekennzeichnet,**
**dass** die Stirnseitenstege (3) gegenüber den Längsstegen (2) kürzer sind und in Form einer Pfeilspitze mit in symmetrischer Anordnung zwei schräg verlaufenden Stoßkantenstegen (3a, 3b) ausgebildet sind.

2. Trägerteil nach Anspruch 1,
**dadurch gekennzeichnet,**
**dass** es zum rechtwinkligen Zusammensetzen gleicher Trägerteile (1) zu einem aus drei oder vier Trägerteilen (1) bestehenden Trägerteilmodul (9a, 9b) und zum Aneinanderreihen von Trägerteilmodulen (9a, 9b) zu einer Gesamttragkonstruktion (8) mit ineinandergreifenden, vorzugsweise an den schrägen Stoßkantenstegen (3a, 3b) vorgesehenen Einclipsmitteln (4) ausgebildet ist.

3. Trägerteil nach Anspruch 1 oder 2,
**dadurch gekennzeichnet,**
**dass** es mit einer von den umlaufenden Längs- und Stirnseitenstegen (2, 3; 3a, 3b) eingeschlossenen Netzstruktur (5a, 5b, 5c) ausgebildet ist, wobei diese in ihrem Zentrum die im Rastermaß angeordneten Durchgangsöffnungen (7) aufweist.

## Claims

1. A carrier part (1) for fixing insulating construction means such as thermal insulation boards, renovation boards, clinker brick, plaster or the like on interior and/or exterior walls of buildings, wherein the construction means are held by the intermediately arranged carrier parts, which are anchored on the substructure by means of fastening elements, and wherein the carrier part has a base body that is defined by longitudinal webs (2) and face webs (3; 3a, 3b) and provided with through-openings (7), which are spaced apart from one another by a fixed grid dimension (6), in order to receive fastening elements,
**characterized in**
**that** the face webs (3) are shorter than the longitudinal webs (2) and realized in the form of an arrow point with a symmetric arrangement of two angularly extending diagonal edge webs (3a, 3b).

2. The carrier part according to claim 1,
**characterized in**
**that** it is realized with interlocking clip-on means (4), which are preferably provided on the angular diagonal edge webs (3a, 3b), in order to rectangularly assemble identical carrier parts (1) into a carrier part module (9a, 9b) consisting of three or four carrier parts (1), as well as to string together carrier part modules (9a, 9b) into a complete support construction (8).

3. The carrier part according to claim 1 or 2,
**characterized in**
**that** is realized with a net structure (5a, 5b, 5c), which is enclosed by the peripheral longitudinal webs and face webs (2, 3; 3a, 3b), wherein this net structure features the through-openings (7) arranged in the form of a grid in its center.

## Revendications

1. Pièce de support (1) pour la fixation de moyens de construction isolants tels que des panneaux calorifuges, des panneaux de rénovation, du clinker, de l'enduit ou autres, sur des murs intérieurs et/ou extérieurs de bâtiments, les moyens de construction étant maintenus en intercalant les pièces de support ancrées dans le sol à l'aide d'éléments de fixation, la pièce de support comportant un corps de base délimité par des entretoises longitudinales (2) et des entretoises frontales (3 ; 3a, 3b), lequel est doté d'ouvertures de passage (7) espacées les unes des autres dans une trame fixe (6),
**caractérisée en ce**
**que** les entretoises frontales (3) sont plus courtes que les entretoises longitudinales (2) et sont conçues en forme de pointe de flèche avec deux entretoises de bord de butée (3a, 3b) s'étendant de façon oblique dans un agencement symétrique.

2. Pièce de support selon la revendication 1,
**caractérisée en ce**
**que** celle-ci est conçue pour l'assemblage en angle droit de pièces de support (1) identiques de manière à obtenir un module de pièces de support (9a, 9b) constitué de trois ou quatre pièces de support (1), et pour la juxtaposition de modules de pièces de support (9a, 9b) de manière à obtenir une construction de support globale (8) avec des moyens d'encliquetage (4) engagés les uns dans les autres, prévus de préférence sur les entretoises de bord de butée obliques (3a, 3b).

3. Pièce de support selon la revendication 1 ou 2,
**caractérisée en ce que**
celle-ci est formée avec une structure de filet (5a, 5b, 5c) entourée par les entretoises longitudinales et frontales (2, 3 ; 3a, 3b) périphériques, laquelle comporte en son centre les ouvertures de passage (7) disposées dans la trame.
